# EUROPÄISCHE PATENTSCHRIFT

(11) **EP 1 876 104 B1**
(45) Veröffentlichungstag und Bekanntmachung des Hinweises auf die Patenterteilung: **08.04.2009**
(21) Anmeldenummer: 07012528.1
(22) Anmeldetag: 26.06.2007
(51) Int. Cl.: B65D 5/20

(54) **Kartonfalzung**
Cardboard folding
Pliage de carton

(30) Priorität: 03.07.2006 DE 102006030573
(43) Veröffentlichungstag der Anmeldung: 09.01.2008
(73) Patentinhaber: 3 V GmbH Verpackung Verpacken Versenden, 85551 Kirchheim (DE)
(72) Erfinder: Thiele, Simone, 85661 Forstinning (DE)
(74) Vertreter: Müller-Boré & Partner Patentanwälte

(56) Entgegenhaltungen:
- FR-A- 730 980
- FR-A- 1 013 036

## Beschreibung

Die vorliegende Erfindung bezieht sich auf ein Flächenstück gemäß dem Oberbegriff des Anspruchs 1, eine damit hergestellte Verpackung sowie ein Verfahren zur Herstellung der Verpackung aus dem Flächenstück. Die Verpackung kann hierbei für plattenförmige Verpackungsgüter, insbesondere Bücher, genutzt werden.

Flächenstücke aus Pappe, Karton oder dergleichen der in Rede stehenden Art sind aus dem Stand der Technik bekannt. So offenbart beispielsweise die DE 33 18 549 C2 ein Flächenstück aus Pappe für die Ausbildung einer Verpackung für ein Buch. Dieses Flächenstück weist einen im wesentlichen rechteckigen Zuschnitt auf, an dessen zwei gegenüberliegenden Seitenkanten Flügelabschnitte durch zurückgefaltete Bereiche vorgesehen sind. Diese Flügelabschnitte werden beim Bestücken der Verpackung nach oben geklappt, das Buch eingelegt und die Flügelabschnitte entsprechend zu dem Buch zurück gefaltet. Der verbleibende Seitenbereich des plattenförmigen Zuschnitts wird dann um das Buch herumgeschlagen und verklebt. Die FR 1 013 036 A offenbart eine Verpackung aus einem rechteckigen Flächenstück aus Kunststoff, welche am Verpackungsboden und -deckel jeweils eine umlaufende Auskragung aufweist.

Problematisch bei derartigen Verpackungen ist jedoch, daß beim Bestücken der Verpackung die nach oben geklappten Flügelabschnitte dazu neigen, wieder in deren ursprünglichen Zustand, d. h. zum Bodenteil des Zuschnitts, zurück zu klappen, so daß ein Einlegen des Gegenstands (z.B. Buchs) erschwert wird, da beim Einlegen die Flügelabschnitte im wesentlichen senkrecht zu dem Grundabschnitt manuell gehalten werden müssen. Dies resultiert in einem unvorteilhafterweise zeitaufwendigen Bestückungsverfahren der Verpackung.

Es ist somit Aufgabe der vorliegenden Erfindung, ein Flächenstück aus Pappe, Karton oder dergleichen, eine Verpackung für plattenförmige Verpackungsgüter, insbesondere Bücher, sowie ein entsprechendes Verfahren zur Herstellung einer Verpackung für plattenförmige Verpackungsgüter, bereitzustellen, welche ein einfaches und schnelles Bestücken der Verpackung gewährleisten.

Diese Aufgabe wird durch ein Flächenstück aus Pappe, Karton oder dergleichen, insbesondere zur Ausbildung einer Verpackung, mit den Merkmalen gemäß Anspruch 1, durch eine Verpackung für plattenförmige Verpackungsgüter, insbesondere Bücher, mit den Merkmalen gemäß Anspruch 9 sowie durch ein Verfahren zur Herstellung einer Verpackung für plattenförmige Verpackungsgüter, insbesondere Bücher, mit den Merkmalen gemäß Anspruch 10 gelöst. Bevorzugte Ausführungsformen sind Gegenstand der abhängigen Unteransprüche.

Erfindungsgemäß ist ein Flächenstück aus Pappe, Karton oder dergleichen, insbesondere zur Ausbildung einer Verpackung, vorgesehen, welches eine erste und eine zweite Lage aufweist, wobei die zweite Lage einen Befestigungsabschnitt und einen Flügelabschnitt aufweist, welche entlang eines Verbindungsbereichs zueinander schwenkbar miteinander verbunden sind, wobei der Befestigungsabschnitt zumindest bereichsweise mit der ersten Lage verbunden ist und wobei der Flügelabschnitt zumindest einen Vorsprung aufweist, welcher an dem Verbindungsbereich von diesem auskragend und somit in zumindest einen im Befestigungsabschnitt ausgebildeten Rücksprung ragend, derart ausgebildet ist, daß eine Verschwenkung des Flügelabschnitts um im wesentlichen 90° zu der ersten Lage einen Eingriff des Vorsprungs mit der ersten Lage bewirkt. Das Flächenstück ist somit vorteilhafterweise aus einem Zuschnitt aus einer Pappe, einem Karton oder dergleichen Material ausgebildet. Es versteht sich, daß das Flächenstück ebenfalls aus ähnlichen Knick- bzw. faltbaren Materialien ausgebildet sein kann, beispielsweise einem Kunststoff. Der Zuschnitt ist hierbei zumindest bereichsweise zweilagig ausgebildet, wobei die erste Lage vorteilhafterweise ausgebildet ist, den Bodenbereich der Verpackung zu bilden. Die zweite Lage weist einen Befestigungsabschnitt sowie einen Flügelabschnitt auf. Der Flügelabschnitt ist schwenk- bzw. knick- bzw. faltbar entlang eines Verbindungsbereichs an dem Befestigungsabschnitt angeordnet. Der Verbindungsbereich ist vorteilhafterweise als Biegelinie bzw. Knickkante bzw. Faltlinie bzw. Falzung ausgebildet. Der Befestigungsabschnitt ist zumindest bereichsweise mit der ersten Lage verbunden bzw. verklebt bzw. daran befestigt. Infolgedessen weist die zweite Lage einen im wesentlichen unbeweglichen, mit der ersten Lage verbundenen Befestigungsabschnitt sowie einen zum Befestigungsabschnitt bzw. zur ersten Lage beweglichen Flügelabschnitt auf. Vorteilhafterweise liegt die zweite Lage im Bereich des Befestigungsabschnitts direkt auf der ersten Lage auf, wohingegen die zweite Lage im Bereich des Flügelabschnitts zunächst im ursprünglichen Zustand (Grundzustand) bzw. auf der ersten Lage aufliegt, hierzu jedoch bei der Bestückung der Verpackung nach oben geschwenkt wird. Ein distales Endes des Flügelabschnitts kann somit von der ersten Lage weggeschwenkt werden, wohingegen das dem Befestigungsabschnitt zugewandte Ende des Flügelabschnitts benachbart zur ersten Lage verbleibt. An dem dem Befestigungsabschnitt zugewandten Ende weist der Flügelabschnitt zumindest einen Vorsprung auf. In anderen Worten ist der zumindest eine Vorsprung an dem Flügelabschnitt derart ausgebildet, daß dieser an dem Verbindungsbereich (d.h. der Biegelinie bzw. Knickkante bzw. Falzung) von diesem auskragend und somit in zumindest einen im Befestigungsabschnitt ausgebildeten Rücksprung ragend, ausgebildet ist. Somit ragt zumindest ein Teil des Flügelabschnitts (d.h. der Vorsprung) in den Bereich des Befestigungsabschnitts hinein. Infolgedessen bewirkt eine Verschwenkung des Flügelabschnitts um im wesentlichen 90° zu der ersten Lage einen Eingriff des Vorsprungs mit der ersten Lage. Es versteht sich, daß der Eingriff des Vorsprungs mit der ersten Lage nicht erst bei 90° zum Tragen kommt, sondern ein erster Kontakt zwischen dem Vorsprung und der ersten Lage bereits bei einer geringen Verschwenkung des Flügelabschnitts erfolgt, wobei der Grad des Eingriffs des Vorsprungs mit der ersten Lage bei einer weiteren Verschwenkung bis zu 90° zunimmt und bei einer Verschwenkung um 90° im wesentlichen sein Maximum erreicht. Infolgedessen wird vorteilhafterweise ein Flächenstück geschaffen, bei welchem der Flügelabschnitt zur Bestückung verschwenkt werden kann und in seiner verschwenkten Position verbleibt, d.h. nicht dazu neigt, in seine ursprüngliche Lage zurückzukehren.

Vorteilhafterweise ragt der Vorsprung zumindest über eine der Dicke des Materials der zweiten Lage entsprechenden Länge in den Befestigungsabschnitt hinein.

Besonders bevorzugterweise ragt der Vorsprung über ca. eine dem 0,2- bis 3,5-fachen, vorzugsweise ca. dem 0,8- bis 2,5-fachen, der Dicke des Materials der zweiten Lage entsprechenden Länge in den Befestigungsabschnitt hinein. In anderen Worten ragt der Vorsprung somit um vorgenanntes Maß, ausgehend von dem Flügelabschnitt, über den Verbindungsbereich bzw. die Biegelinie bzw. Knickkante bzw. Faltlinie hinaus. Hierdurch wird ein sicherer Eingriff des Vorsprungs des Flügelabschnitts mit der ersten Lage gewährleistet.

Zweckmäßigerweise ist zumindest die zweite Lage aus einer Wellpappe ausgebildet. Vorzugsweise ist die Laufrichtung der Wellpappe im wesentlichen parallel zur Erstreckung des Verbindungsbereichs zwischen Befestigungsabschnitt und Flügelabschnitt ausgerichtet. Somit sind die Scheitellinien der Wellen der gewellten Zwischenschicht der Wellpappe im wesentlichen quer bzw. senkrecht bzw. rechtwinklig bzw. im Winkel von 90° zur Erstreckung des Verbindungsbereichs zwischen Befestigungsabschnitt und Flügelabschnitt ausgerichtet. Die Wellpappe besteht vorteilhafterweise aus zumindest drei Lagen, nämlich einer ebenen Schicht, der gewellten Zwischenschicht sowie einer weiteren daran anschließenden ebenen Schicht. Es versteht sich, daß die Wellpappe ebenfalls vielschichtig ausgebildet sein kann, beispielsweise mit zwei oder mehr Zwischenschichten. Der Wellenverlauf bzw. die Laufrichtung der Wellpappe ist vorteilhafterweise parallel zum Verbindungsbereich bzw. zur Biegelinie zwischen Befestigungsabschnitt und Flügelabschnitt ausgerichtet. Die Laufrichtung kann jedoch ebenfalls in einem von hierzu verschiedenen Winkel zum Verbindungsbereich ausgerichtet sein, beispielsweise ebenfalls quer bzw. senkrecht bzw. rechtwinklig bzw. im Winkel von 90° hierzu. Eine senkrechte Ausrichtung resultiert jedoch in der Regel in einer etwas geringeren Festigkeit des Vorsprungs. Infolgedessen ist es bevorzugt, die Richtung der Scheitellinien der Wellpappe in ihrer horizontalen Erstrekcung schräg bzw. geneigt zur Erstreckung der Biegelinie zwischen Befestigungsabschnitt und Flügelabschnitt auszurichten, vorteilhafterweise quer bzw. rechtwinklig bzw. in einem Winkel von 90°.

Vorteilhafterweise erstreckt sich der Vorsprung über zumindest eine Rillung der wellenförmigen Zwischenschicht der Wellpappe. In anderen Worten weist der Vorsprung vorteilhafterweise eine Breite (parallel zum Verbindungsbereich bzw. Biegelinie) auf, die größer oder zumindest gleich einer Wellenlänge bzw. Wellenteilung bzw. Periode der Wellenform der Zwischenschicht entspricht. Wie bereits erwähnt, können mehrere Zwischenschichten vorgesehen sein, wobei diese in ihrer Form beliebig ausgestaltet sein können, beispielsweise S-förmig, eckig oder in beliebiger Wellenform.

In einer bevorzugten Ausführungsform ist der Vorsprung in Form eines Rechtecks, Trapezes oder einer Krümmung ausgebildet. Selbstverständlich kann der Vorsprung eine sonstige beliebige andere geometrische Konfiguration aufweisen, beispielsweise als Vieleck ausgebildet sein.

Bevorzugterweise sind eine Vielzahl von im wesentlichen über die gesamte Erstreckung des Verbindungsbereichs verteilte Vorsprünge im Flügelabschnitt ausgebildet. Hierdurch wird vorteilhafterweise ein gleichmäßiger Eingriff zwischen Flügelabschnitt und erster Lage bewirkt, so daß der Flügelabschnitt stabil in seiner aufgeklappten Position gehalten wird.

Vorteilhafterweise sind die erste und zweite Lage einstückig ausgebildet und über einen Seitenbereich miteinander verbunden. In anderen Worten sind erste und zweite Lage aus einem einstückigen Zuschnitt gebildet, der an dem Seitenbereich im wesentlichen auf sich selbst zurück gefaltet wird, so daß die erste und zweite Lage gebildet werden. Wie bereits eingangs erwähnt, ist es besonders vorteilhaft, die Laufrichtung der wellenförmigen Zwischenlage der Wellpappe im wesentlichen parallel zum Verbindungsbereich zwischen Befestigungsabschnitt und Flügelabschnitt auszurichten, so daß die Richtung der Scheitellinien der gewellten Zwischenschicht bzw. -lage im wesentlichen senkrecht zum Verbindungsbereich zwischen Befestigungsabschnitt und Flügelabschnitt ausgerichtet ist. Entsprechend ist die Laufrichtung der wellenförmigen Zwischenschicht zweckmäßigerweise ebenfalls im wesentlichen parallel zu dem Seitenbereich ausgelegt, wobei die Laufrichtung der Zwischenschicht des Flügelabschnitts im wesentlichen der Laufrichtung der ersten Lage entspricht.

Alternativ können die erste und zweite Lage mehrteilig, vorzugsweise zweiteilig, ausgebildet sein. Somit ist es möglich, die erste und die zweite Lage aus verschiedenen Materialien auszubilden. Entsprechend ist die zweite Lage im Befestigungsbereich an der ersten Lage befestigt, beispielsweise verklebt, verschweißt oder mit sonstigen mechanischen Befestigungsmitteln angeordnet. Bei einer mehrteiligen Ausbildung der ersten und zweiten Lage aus Wellpappe ist es somit vorteilhafterweise möglich, die Ausrichtung der Laufrichtungen der ersten und zweiten Lage derart anzupassen, daß diese parallel zueinander stehend, quer zueinander oder in einem beliebig einstellbaren Winkel zueinander ausgerichtet sind.

Weiterhin erfindungsgemäß ist eine Verpackung für plattenförmige Verpackungsgüter, insbesondere Bücher, vorgesehen, umfassend ein Flächenstück, welches zumindest eine erste und zumindest eine zweite Lage aufweist, wobei die zweite Lage einen Befestigungsabschnitt und einen Flügelabschnitt aufweist, welche entlang eines Verbindungsbereichs zueinander schwenkbar miteinander verbunden sind, wobei der Befestigungsabschnitt zumindest bereichsweise mit der ersten Lage verbunden ist und wobei der Flügelabschnitt zumindest einen Vorsprung aufweist, welcher an dem Verbindungsbereich von diesem auskragend und somit in zumindest einen im Befestigungsabschnitt ausgebildeten Rücksprung ragend derart ausgebildet ist, daß eine Verschwenkung des Flügelabschnitts um im wesentlichen 90° zu der ersten Lage einen Eingriff des Vorsprungs mit der ersten Lage bewirkt.

Weiterhin erfindungsgemäß ist ein Verfahren zur Herstellung einer Verpackung für plattenförmige Verpackungsgüter, insbesondere Bücher, vorgesehen, umfassend: Bereitstellen eines im wesentlichen plattenförmigen Zuschnitts, der vorzugsweise aus Karton oder Wellpappe ausgebildet ist; Umklappen zumindest eines Bereichs des Zuschnitts, um eine zweite Lage auszubilden; Vorsehen eines Verbindungsbereichs in der zweiten Lage, um einen Befestigungsabschnitt und einen bezüglich des Befestigungsabschnitt um den Verbindungsbereich schwenkbaren Flügelabschnitt auszubilden; Befestigen des Befestigungsabschnitts an der durch den plattenförmigen Zuschnitt gebildeten ersten Lage; Ausbilden von zumindest einem Vorsprung im Flügelabschnitt derart, daß der Vorsprung an dem Verbindungsbereich von diesem auskragend und somit in zumindest einen im Befestigungsabschnitt ausgebildeten Rücksprung ragend derart ausgebildet ist, daß eine Verschwenkung des Flügelabschnitts um im wesentlichen 90° zu der ersten Lage einen Eingriff des Vorsprungs mit der ersten Lage bewirkt.

Vorzugsweise umfaßt die Verpackung für plattenförmige Verpackungsgüter, insbesondere Bücher, ein erfindungsgemäßes Flächenstück mit einem oder mehreren der vorgenannten bevorzugten Merkmale.

Weitere Aufgaben, Merkmale und Vorteile der vorliegenden Erfindung ergeben sich aus der nachfolgenden beispielhaften Beschreibung von bevorzugten Ausführungsformen der vorliegenden Erfindung und zwar in bezug auf die beigefügten Zeichnungen. Es zeigt
Fig. 1 eine Draufsicht auf einen Zuschnitt des erfindungsgemäßen Flächenstücks gemäß einer ersten Ausführungsform der Erfindung.
Fig. 2 eine Draufsicht auf das erfindungsgemäße Flächenstück gemäß einer Ausführungsform der Erfindung.
Fig. 3 eine perspektivische Ansicht des Flächenstücks gemäß einer Ausführungsform der vorliegenden Erfindung in aufgerichtetem Zustand.
Fig. 4 eine vergrößerte Perspektivansicht von Fig. 3.

In Fig. 1 ist eine Draufsicht auf einen Zuschnitt 2 eines Flächenstücks gemäß einer Ausführungsform der Erfindung dargestellt. Der Zuschnitt 2 umfaßt im wesentlichen einen eine erste Lage 4 bildenden Boden- bzw. Grundabschnitt zur Aufnahme des Verpackungsguts. Über Biege- bzw. Knickkanten 6 sind an dem Bodenabschnitt ein erster Seitenflächenabschnitt 8 sowie ein hierzu gegenüberliegend angeordneter zweiter Seitenflächenabschnitt 10 schwenkbar angeordnet. Erster und zweiter Seitenflächenabschnitt 8, 10 weisen entsprechende Befestigungsmittel 12, 14 in Form eines Klebestreifens auf.

An im wesentlichen senkrecht zu den Knickkanten 6 angeordneten Seitenbereichen bzw. Knickkanten 16 sind, jeweils gegenüberliegend, eine zweite Lage 18 bildende Abschnitte schwenkbar an der ersten Lage 4 angeordnet. Die die zweite Lage 18 bildenden Abschnitte weisen einen Befestigungsabschnitt 20 sowie einen Flügelabschnitt 22 auf. Befestigungsabschnitt 20 sowie Flügelabschnitt 22 sind über eine Knickkante bzw. Biegelinie bzw. einen Verbindungsbereich 24 schwenkbar miteinander verbunden. Vorteilhafterweise sind erste und zweite Lage 4, 18 einstückig ausgebildet, d. h. aus einem einstückigen Zuschnitt 2 geformt. Es versteht sich, daß die Abschnitte bzw. Elemente des erfindungsgemäßen Flächenstücks bzw. der erfindungsgemäßen Verpackung ebenfalls mehrteilig ausgebildet sein können, wobei insbesondere die erste und die zweite Lage 4, 18 aus verschiedenen Teilen und/oder Materialien ausgebildet sein können.

Wie in **Fig. 2** dargestellt, ist bei der Ausführungsform des erfindungsgemäßen Flächenstücks der die zweite Lage 18 bildende Abschnitt über die Knickkante 16 zu dem die erste Lage 4 bildenden Bodenabschnitt hin geklappt. Über Befestigungsmittel 26, die beispielsweise in Form einer Klebung, Verschweißung oder sonstiger mechanischer Befestigung ausgebildet sein können, ist der Befestigungsabschnitt 20 fest mit der ersten Lage 4 verbunden. Die Befestigung erstreckt sich vorteilhafterweise entlang der gesamten Erstreckung des Befestigungsabschnitts 20. Der Flügelabschnitt 22 hingegen ist über den Verbindungsbereich 24 bezüglich des Befestigungsabschnitts 20 bzw. der ersten Lage 4 schwenkbar ausgebildet. Infolgedessen kann ein distales Ende des Flügelabschnitts 22 von der ersten Lage 4 weggeklappt werden (vgl. Fig. 3).

Der Flügelabschnitt 22 weist eine Vielzahl von Vorsprüngen 28 auf, deren Funktionsweise näher mit Bezug auf die **Figs. 3** und **4** beschrieben wird. Die Vorsprünge 28 sind an dem Flügelabschnitt 22 im Bereich des Verbindungsbereichs 24 von diesem auskragend ausgebildet. Infolgedessen ragen die Vorsprünge 28 in entsprechende im Befestigungsabschnitt 20 ausgebildete Rücksprünge hinein. Die Vorsprünge 28 können eine beliebige geometrische Konfiguration aufweisen, beispielsweise trapezförmig (wie in Figs. 1 und 2 dargestellt), gekrümmt oder eine beliebig vieleckige Form. Vorteilhafterweise ragen die Vorsprünge 28 über eine dem 1,2- bis 2,5-fachen der Dicke des Materials der zweiten Lage 18 entsprechenden Länge in den Befestigungsabschnitt 20 hinein. In anderen Worten ragen die Vorsprünge 28 somit um vorgenanntes Maß, ausgehend von dem Flügelabschnitt 22, über den Verbindungsbereich 24 bzw. die Biegelinie bzw. Knickkante bzw. Faltlinie hinaus. Hierdurch wird ein sicherer Eingriff der Vorsprünge 28 des Flügelabschnitts 22 mit der ersten Lage 4 gewährleistet.

Bei einer Bestückung der durch das Flächenstück gebildeten Verpackung wird der Flügelabschnitt 22 über den die Schwenkachse bildenden Verbindungsbereich 24, wie in Fig. 3 dargestellt, nach oben geschwenkt. Infolgedessen werden die Vorsprünge 28 zu der ersten Lage 4 hin geschwenkt und gelangen mit dieser in einen Eingriff. In anderen Worten verstemmt sich der Vorsprung 28 bei einer Verschwenkung des Flügelabschnitts um im wesentlichen 90° relativ zu der ersten Lage gegen die erste Lage 4, so daß eine Positionierung bzw. Positionsfixierung des Flügelabschnitts 22 bewirkt wird.

Dieser Effekt wird insbesondere durch die Ausbildung des Zuschnitts 2 aus einer Wellpappe mit einer entsprechenden Orientierung der Wellung bestärkt. Eine Wellpappe besteht im wesentlichen aus zwei Deckschichten 30 (in Fig. 1 nur eine dargestellt), zwischen welchen eine Zwischenschicht 32 angeordnet ist. Die Zwischenschicht 32 ist wellenförmig ausgebildet, wobei die Wellen eine Laufrichtung X aufweisen, welche im wesentlichen senkrecht zu Ausrichtung Y von Scheitellinien 34 der Zwischenschicht 32 ausgerichtet sind. Die Richtung X entspricht vorteilhafterweise im wesentlichen der Längserstreckung der Knickkante 16 bzw. des Verbindungsbereichs 24. In der Folge ist es besonders vorteilhaft, wenn sich der Vorsprung über zumindest eine Rillung der wellenförmigen Zwischenschicht der Wellpappe erstreckt, wodurch der Vorsprung 28 besonders steif bzw. fest ausgebildet ist.

Es wird somit gemäß der Erfindung ein Flächenstück geschaffen, bei welchem eine Bestückung sehr zeitsparend und einfach verrichtet werden kann, da der Flügelabschnitt 22 in seiner aufgeklappten Position, aufgrund des Eingriffs der Vorsprünge 28, in der ersten Lage 4 verbleibt, ohne in seine ursprüngliche Position

### Bezugszeichenliste

- 2: Zuschnitt
- 4: erste Lage
- 6: Knickkante
- 8: erster Seitenflächenabschnitt
- 10: zweiter Seitenflächenabschnitt
- 12: Befestigungsmittel
- 14: Befestigungsmittel
- 16: Knickkante
- 18: zweite Lage
- 20: Befestigungsabschnitt
- 22: Flügelabschnitt
- 24: Verbindungsbereich
- 26: Befestigungsmittel
- 28: Vorsprung
- 30: Deckschicht
- 32: Zwischenschicht
- 34: Scheitellinie
- X: Laufrichtung
- Y: Richtung der Scheitellinie

## Patentansprüche

1. Flächenstück aus Pappe, Karton oder Kunststoff, insbesondere zur Ausbildung einer Verpackung,
welches eine erste (4) und eine zweite (18) Lage aufweist,
wobei die zweite Lage (18) einen Befestigungsabschnitt (20) und einen Flügelabschnitt (22) aufweist, welche entlang eines Verbindungsbereiches (24) zueinander schwenkbar miteinander verbunden sind,
wobei der Befestigungsabschnitt (20) zumindest bereichsweise mit der ersten Lage (4) verbunden ist, **dadurch gekennzeichnet, daß**
der Flügelabschnitt (22) zumindest einen Vorsprung (28) aufweist, welcher an dem Verbindungsbereich (24) von diesem auskragend und somit in zumindest einen im Befestigungsabschnitt (20) ausgebildeten Rücksprung ragend derart ausgebildet ist, daß eine Verschwenkung des Flügelabschnitts (22) um im wesentlichen 90 Grad zu der ersten Lage (4) einen Eingriff des Vorsprungs (28) mit der ersten Lage (4) bewirkt.

2. Flächenstück nach Anspruch 1, wobei der Vorsprung (28) zumindest über eine der Dicke des Materials der zweiten Lage (18) entsprechenden Länge, vorzugsweise dem 0,2- bis 3,5-fachen und besonders vorzugsweise dem 0,8- bis 2,5-fachen der Dicke des Materials der zweiten Lage (18) entsprechenden Länge, in den Befestigungsabschnitt (20) hinein ragt.

3. Flächenstück nach einem der vorhergehenden Ansprüche, wobei zumindest die zweite Lage (18) aus einer Wellpappe ausgebildet ist, deren Laufrichtung (X) vorzugsweise im wesentlichen parallel zur Erstreckung des Verbindungsbereichs (24) zwischen Befestigungsabschnitt (20) und Flügelabschnitt (22) ausgerichtet ist.

4. Flächenstück nach Anspruch 3, wobei sich der Vorsprung (28) über zumindest eine Rillung der wellenförmigen Zwischenschicht (32) der Wellpappe erstreckt.

5. Flächenstück nach einem der vorhergehenden Ansprüche, wobei der Vorsprung (28) in Form eines Rechtecks, Trapezes oder einer Krümmung ausgebildet ist.

6. Flächenstück nach einem der vorhergehenden Ansprüche, wobei eine Vielzahl von im wesentlichen über die gesamte Erstreckung des Verbindungsbereichs (24) verteilten Vorsprüngen (28) im Flügelabschnitt (22) ausgebildet sind.

7. Flächenstück nach einem der vorhergehenden Ansprüche, wobei die erste und die zweite Lage (4, 18) einstückig ausgebildet und über einen Seitenbereich (16) miteinander verbunden sind.

8. Flächenstück nach einem der Ansprüche 1-6, wobei die erste und die zweite Lage (4, 18) mehrteilig, vorzugsweise zweiteilig, ausgebildet sind.

9. Verpackung für plattenförmige Verpackungsgüter, insbesondere Bücher, umfassend ein Flächenstück mit den Merkmalen eines der Ansprüche 1 bis 8.

10. Verfahren zur Herstellung einer Verpackung für plattenförmige Verpakkungsgüter, insbesondere Bücher, umfassend die Schritte
- Bereitstellen eines plattenförmigen Zuschnitts (2), der vorzugsweise aus Karton oder Wellpappe ausgebildet ist;
- Umklappen zumindest eines Bereichs des Zuschnitts (2), um eine erste (4) und zweite Lage (18) auszubilden;
- Vorsehen eines Verbindungsbereichs (24) in der zweiten Lage (18), um einen Befestigungsabschnitt (20) und einen mittels des Verbindungsbereiches (24) mit dem Befestigungsabschnitt (20) verbundenen, bezüglich des Befestigungsabschnitts (20) um den Verbindungsbereich (24) schwenkbaren Flügelabschnitt (22) auszubilden;
- Befestigen des Befestigungsabschnitts (20) an der durch den plattenförmigen Zuschnitt gebildeten ersten Lage (4); **gekennzeichnet durch** das
- Ausbilden von zumindest einem Vorsprung (28) im Flügelabschnitt (22) derart, daß der Vorsprung (28) an dem Verbindungsbereich (24) von diesem auskragend und somit in zumindest einen im Befestigungsabschnitt (20) ausgebildeten Rücksprung ragend derart ausgebildet ist, daß eine Verschwenkung des Flügelabschnitts (22) um im wesentlichen 90 Grad zu der ersten Lage (4) einen Eingriff des Vorsprungs (28) mit der ersten Lage (4) bewirkt.

## Claims

1. Flat sheet of paperboard, cardboard or plastics, in particular for forming a package,
comprising a first (4) and a second (18) layer,
the second layer (18) comprising a fixing portion (20) and a wing portion (22) being pivotally connected with respect to each other along a connection portion (24),
the fixing portion (20) being at least partially connected to the first layer (4), **characterized in that**
the wing portion (22) comprises at least one projection (28) that is formed at the connection portion (24) cantilevered therefrom and thus, projecting in at least one recess section (20) formed in the fixing portion (20) in such a manner that a turn of the wing portion (22) by essentially 90 degrees towards the first layer (4) effectuates an engagement of the projection (28) with the first layer (4).

2. Flat sheet of claim 1, wherein the projection (28) projects across a length at least corresponding to the thickness of the material of the second layer (18), preferably across a length corresponding to 0.2 to 3.5 times and more preferably corresponding to 0.8 to 2.5 times the thickness of the material of the second layer (18) into the fixing portion (20).

3. Flat sheet of any of the preceding claims, wherein at least the second layer (18) is formed of corrugated board, the running direction (X) of which is preferably aligned essentially parallel to the extension of the connection portion (24) between the fixing portion (20) and the wing portion (22).

4. Flat sheet of claim 3, wherein the projection (28) extends at least across one creasing of the corrugated intermediate layer (32) of the corrugated board.

5. Flat sheet of any of the preceding claims, wherein the projection (28) is formed in the shape of a rectangle, trapezium or a bending.

6. Flat sheet of any of the preceding claims, wherein a plurality of projections (28) are formed distributed essentially across the entire extension of the connection portion (24) in the wing portion (22).

7. Flat sheet of any of the preceding claims, wherein the first and the second layer (4, 18) are formed integrally and connected to each other via a lateral portion (16).

8. Flat sheet of any of the claims 1-6, wherein the first and the second layer (4, 18) are formed in several parts, preferably two parts.

9. Package for plate shaped packaging goods, in particular books, comprising a flat sheet having the features of any of claims 1 to 8.

10. Method of producing a package for plate shaped packaging goods, in particular books, comprising the steps of:
- providing a plate shaped blank (2), preferably being formed of cardboard or corrugated board,
- turning at least a portion of the blank (2) to form a first (4) and a second layer (18);
- providing a connection portion (24) in the second layer (18) to form a fixing portion (20) and a wing portion (22) connected to the fixing portion (20) by means of the connection portion (24) and pivoted by the connection portion (24) with respect to the fixing portion (20);
- fixing the fixing portion (20) to the first layer (4) formed by the plate shaped blank;
**characterized by**
- forming at least one projection (28) in the wing portion (22), so that the projection (28) is formed at the connection portion (24) cantilevered therefrom and thus, projecting in at least one recess section (20) formed in the fixing portion (20) in such a manner that a turn of the wing portion (22) by essentially 90 degrees towards the first layer (4) effectuates an engagement of the projection (28) with the first layer (4).

## Revendications

1. Pièce surfacique constituée de carton-pâte ou de carton ou de plastique, en particulier pour la réalisation d'un emballage,
laquelle présente une première couche (4) et une seconde couche (18),
dans laquelle la seconde couche (18) présente une section de fixation (20) et une section à ailettes (22) qui sont reliées entre elles avec faculté de pivotement l'une par rapport à l'autre le long d'une zone de liaison (24),
dans laquelle la section de fixation (20) est reliée au moins par zones à la première couche (4), **caractérisée en ce que**
la section à ailettes (22) présente au moins une partie en avancée (28) qui est réalisée sur la zone de liaison (24), en faisant saillie depuis celle-ci et de ce fait en dépassant dans au moins un retrait réalisé dans la section de fixation (20), de telle sorte qu'un pivotement de la section à ailettes (22) de sensiblement 90 degrés par rapport à la première couche (4) occasionne un engagement de la partie en avancée (28) avec la première couche (4).

2. Pièce surfacique selon la revendication 1, dans laquelle la partie en avancée (28) dépasse jusque dans la section de fixation (20), au moins sur une longueur qui correspond à l'épaisseur du matériau de la seconde couche (18), de préférence sur une longueur qui correspond de 0,2 à 3,5 fois et de manière particulièrement préférentielle de 0,8 à 2,5 fois l'épaisseur du matériau de la seconde couche (18).

3. Pièce surfacique selon l'une des revendications précédentes, dans laquelle au moins la seconde couche (18) est réalisée à partir d'un carton ondulé dont le sens de passage (X) est orienté de préférence sensiblement en parallèle à l'extension de la zone de liaison (24) entre la section de fixation (20) et la section à ailettes (22).

4. Pièce surfacique selon la revendication 3, dans laquelle la partie en avancée (28) s'étend sur au moins une cannelure de la couche intermédiaire ondulée (32) du carton ondulé.

5. Pièce surfacique selon l'une des revendications précédentes, dans laquelle la partie en avancée (28) est réalisée en forme d'un rectangle, d'un trapèze ou d'une courbe.

6. Pièce surfacique selon l'une des revendications précédentes, dans laquelle une pluralité de parties en avancée (28) réparties sensiblement sur toute l'extension de la zone de liaison (24) est réalisée dans la section à ailettes (22).

7. Pièce surfacique selon l'une des revendications précédentes, dans laquelle la première et la seconde couche (4, 18) sont réalisées en un seul tenant et sont reliées entre elles par l'intermédiaire d'une zone latérale (16).

8. Pièce surfacique selon l'une des revendications 1 à 6, dans laquelle la première et la seconde couche (4, 18) sont réalisées en plusieurs parties, de préférence en deux parties.

9. Emballage pour des marchandises à emballer en forme de plateau, en particulier des livres, comportant une pièce surfacique qui présente les caractéristiques d'une des revendications 1 à 8.

10. Procédé pour fabriquer un emballage pour des marchandises à emballer en forme de plateau, en particulier des livres, comportant les étapes suivantes :
- la mise à disposition d'un carton découpé (2) en forme de panneau qui est constitué de préférence de carton ou de carton-pâte ;
- le rabattement d'au moins une zone du carton découpé (2) afin de réaliser une première (4) et une seconde couche (18) ;
- la prévision d'une zone de liaison (24) dans la seconde couche (18) afin de réaliser une section de fixation (20) et une section à ailettes (22) reliée à la section de fixation (20) au moyen de la zone de liaison (24) et pouvant être pivotée par rapport à la section de fixation (20) autour de la zone de liaison (24) ;
- la fixation de la section de fixation (20) sur la première couche (4) réalisée par le carton découpé (2) en forme de panneau ;
**caractérisé par**
- la réalisation d'au moins une partie en avancée (28) dans la section à ailettes (22) de telle sorte que la partie en avancée (28) est réalisée sur la zone de liaison (24) en faisant saillie depuis celle-ci et de ce fait en dépassant dans au moins un retrait réalisé dans la section de fixation (20), de telle sorte qu'un pivotement de la section à ailettes (22) de sensiblement 90 degrés par rapport à la première couche (4) occasionne un engagement de la partie en avancée (28) avec la première couche (4).
